# DEMANDE DE BREVET EUROPEEN

(11) **EP 0 475 866 A1**
(43) Date de publication de la demande: **18.03.1992**
(21) Numéro de dépôt: 91440070.0
(22) Date de dépôt: 10.09.1991
(51) Int. Cl.: G07C 9/00, E05B 49/00, E05G 1/00

(54) **Dispositif de commande d'ouverture de portes, notamment de coffres-forts et, en général, de toutes portes fortes**

(30) Priorité: 11.09.1990 FR 9011359
(71) Demandeur: SOCIETE A RESPONSABILITE LIMITEE DITE: T.E.L.I.A., F-67280 Oberhaslach (FR)
(72) Inventeur: Christophel, Claude, F-67280 Oberhaslach (FR)

(57) **Abrégé**

Un dispositif de commande d'ouverture de portes, notamment, de coffres-forts et en général de toutes portes fortes comporte une serrure horaire à commande électrique au niveau de chacune de ces portes, une électronique de gestion programmable disposée dans l'enceinte des coffres ou des locaux protégés en vue de gérer lesdites serrures et des moyens de commande situés extérieurement auxdites portes.

En vue de permettre à un usager de lancer, à distance, la procédure d'ouverture d'une porte équipée d'une serrure horaire (3) et dans le but d'informer, à tout instant, cet usager si l'une quelconque desdites portes est ouverte ou en cours d'ouverture ou encore verrouillée, lesdits moyens de commande sont constitués, d'une part, par un ou plusieurs pupitres de commande (5, 6, 7) susceptibles d'être placés à proximité de l'usager et, d'autre part, par un pupitre (17, 18, 19) gérant au moins un clavier (20), disposé sur chacune de ces portes pour obtenir le déverrouillage de cette dernière par introduction d'instructions de confirmation.

## Description

L'invention concerne un dispositif de commande d'ouverture de portes, de coffres forts, et en général de toutes portes fortes, conformément au préambule de la revendication 1.

La présente invention trouvera son application, par exemple, dans le cadre des unités bancaires et concerne, plus particulièrement les industriels spécialisés dans les dispositifs de protection et de verrouillage à type à haute sécurité.

Il est évident que dans certains secteurs spécifiques et, à titre d'exemples dans le domaine bancaire, il est impératif de prendre un certain nombre de dispositions pour éviter que des personnes étrangères ne puissent accéder en des lieux déterminés en raison de la valeur importante du contenu qu'ils renferment. Plus exactement, il s'agit de gérer au mieux ces accès, par exemple, aux coffres-forts ou à toutes autres portes fortes.

A ce propos, il convient de noter que certaines règles ont été éditées par les compagnies d'assurances qui, lorsqu'elles sont respectées par les assurés conduisent à diminuer leur prime d'assurance.

Ainsi, fréquemment, l'une de ces conditions consiste à faire en sorte que la commande d'ouverture d'un coffre-fort ou toute autre porte forte ne conduit pas à un déverrouillage instantané. Plus précisément, cette commande d'ouverture doit engendrer un décompte de temps qui peut être variable selon les exigences de ces compagnies d'assurances, mais qui est, généralement, de l'ordre de quinze à quarante cinq minutes. En fait, le but recherché consiste à empêcher un éventuel étranger et, notamment, un cambrioleur, à accéder à ces coffres ou tous autres locaux, ainsi protégés, en raison du temps qu'il lui conviendrait d'attendre dû à l'ouverture retardée. Il est un fait que la plupart des cambriolages de banque correspondent à des opérations ayant lieu pendant les heures d'ouvertures, se servant de l'effet de surprise et s'effectuant en un minimum de temps.

Aussi et dans le but précité, il est connu d'équiper ces banques ou tout établissement à haute protection, de dispositifs de commande d'ouvertures consistant en des serrures horaires à commande électrique associées à chacun des ouvrants de ces coffres-forts ou portes fortes en vue d'assurer le verrouillage. De plus, une électronique de gestion programmable de cette serrure est disposée dans l'enceinte protégée et reliée à des moyens de commande qui eux, sont apposés sur la face externe dudit ouvrant.

Ainsi, lorsqu'une personne autorisée est amenée à commander l'ouverture d'un tel coffre-fort ou toute autre porte forte, elle doit, nécessairement, s'y rendre afin d'entrer, par exemple, au travers d'un clavier, les données nécessaires pour entamer cette procédure d'ouverture. S'effectue, alors, le décompte du temps de retard à L'ouverture. Il est évident qu'en raison de l'importance de ce décompte de temps, l'usager ne peut, simplement, patienter devant son coffre-fort ou la porte forte, ceci d'autant plus qu'il a, généralement, d'autres occupations dans l'étabiissement. Or, en s'éloignant des moyens de commande, cet usager ne dispose d'aucun moyen susceptible de l'informer de l'état d'avancement de ce décompte ou de l'avertir de l'imminence de l'accès au coffre-fort ou à la porte forte préalablement commandée à l'ouverture.

Dans ces conditions, il est relativement fréquent, pour de tels employés de banque, de laisser passer le laps de temps qui leur octroyé, après le décompte du temps de retard à l'ouverture, pour procéder à l'ouverture physique dudit coffre ou de la porte forte, ce qui les oblige à relancer la manoeuvre.

Ceci présente, bien évidemment, un certain nombre d'inconvénients, tels que des allées et venues répétées que se doit d'effectuer cet usager mais, plus particulièrement, il en résulte un report de l'opération que représente l'accès à l'enceinte protégée. En effet, un tel report peut entraîner des conséquences dommageables au niveau du fonctionnement normal de l'établissement bancaire.

En outre, ce type de dispositif de commande d'ouverture connu ne permet pas, à un employé autorisé de s'informer de l'état de verrouillage, par exemple, d'un coffre fort, se situant à un endroit quelconque de l'établissement. Ainsi, il est possible et, ceci à titre d'exemple, qu'un premier préposé aux guichets ait lancé la procédure d'ouverture d'un coffre-fort donné et qu'un second veuille en faire autant. Ce dernier ne pourra se rendre compte de la situation qu'en se rendant sur place.

L'ensemble de ces inconvénients représente, en définitive, une perte de temps non négligeable et la présente invention se propose, précisément, d'y remédier.

L'invention, telle qu'elle est caractérisée dans les revendications résout le problème et consiste en un dispositif de commande d'ouverture de portes, de coffres-forts et, en général, de toutes portes fortes, comprenant un serrure horaire à commande électrique au niveau de chacune de ces portes, une électronique de gestion programmable disposée dans l'enceinte des coffres ou locaux protégés en vue de gérer lesdites serrures et des moyens de commande se situant extérieurement auxdites portes, caractérisé par le fait que lesdits moyens de commande sont constitués :
- d'une part, par un ou plusieurs pupitres de commande permettant de lancer, à distance, la procédure d'ouverture d'une porte équipée d'une serrure horaire et apte à informer, à tout instant, l'usager si l'une quelconque des portes est ouverte ou en cours d'ouverture en encore verrouillée;
- et, d'autre part, par un pupitre, gérant au moins un clavier disposé sur chacune de ces portes pour obtenir le déverrouillage de cette dernière par introduction d'instructions de confirmation, tel qu'un code secret, durant la phase finale de ladite procédure d'ouverture.

Les avantages obtenus grâce à cette invention consistent, bien évidemment, en ce que l'usager et, notamment, un employé de banque, n'est plus dans l'obligation de se rendre au niveau du coffre ou toute autre porte forte qu'il compte déverrouiller pour lancer la procédure d'ouverture. De plus, le pupitre de commande, préférentiellement disposé à proximité immédiate du lieu de travail habituel de cet usager permet d'informer ce dernier, à tout moment de l'état d'avancement de la procédure d'ouverture qu'il a préalablement lancée, mais également, de l'état dans lequel se trouvent toutes les autres portes fortes et, par exemple, si un autre employé a déjà lancé la procédure d'ouverture de l'une d'entre elles et à quel moment le contenu de l'enceinte qu'elle referme est accessible.

Il en résulte, bien évidemment, un gain de temps non négligeable tout en procurant une garantie de sécurité supérieure aux dispositifs de commande d'ouverture connus jusqu'à présent.

La présente invention est exposée, plus en détail, dans la description qui va suivre exposant un mode de réalisation donné à titre d'exemple indicatif.

La compréhension de cette description sera facilitée en se référant au dessin joint en annexe et dont la figure 1 est une représentation schématisée de l'installation correspondant au dispositif de commande d'ouverture conforme à l'invention.

La présente invention est relative à un dispositif de commande d'ouverture 1 plus particulièrement destiné à gérer le verrouillage et le déverrouillage d'ouvrants correspondant à des coffres-forts ou à toutes autres portes fortes conduisant à des endroits dont l'accès est strictement réglementé.

Ainsi et tel que ceci fut rappelé ci-dessus, il est fréquent, notamment, dans le domaine bancaire, que le déverrouillage de ce type de portes fortes ne puisse être obtenu qu'au travers d'une procédure d'ouverture particulière faisant intervenir un temps de retard à l'ouverture suite au lancement de cette procédure. Ce temps est habituellement imposé par une compagnie d'assurance et, généralement, de l'ordre de quinze à quarante cinq minutes.

Aussi, ce dispositif de commande d'ouverture 1 comporte, au niveau de chacun des ouvrants, d'un tel coffre-fort 2 ou porte forte, une serrure horaire à commande électrique 3 coopérant, généralement, avec la tringlerie correspondant à un dispositif de verrouillage.

Ce dispositif de commande d'ouverture comporte, également, dans l'enceinte de chacun de ces coffres 2 ou à l'intérieur du local protégé par une porte forte, un coffret 4 intégrant une électronique de gestion programmable destinée, précisément, à gérer les serrures horaires 3 précitées.

Selon l'invention, ce dispositif de commande d'ouverture est muni, en outre, d'un ou plusieurs pupitres de commande 5, 6, 7 ayant pour double fonction, d'une part, d'autoriser à tout usager disposant d'un code d'accès, de lancer, à distance, la procédure d'ouverture de l'un quelconque des ouvrants munis d'une serrure horaire sous contrôle d'une électronique de gestion programmable.

D'autre part, ce pupitre de commande 5, 6, 7, a pour but de maintenir à tout instant, l'usager informé, de l'avancement de cette procédure, mais aussi de l'état dans lequel se trouve l'ouvrant de tout coffre-fort ou porte forte 2.

Ainsi, chacun de ces pupitres de commande 5, 6, 7 est muni, de préférence, d'un clavier 8 permettant de rentrer toutes instructions correspondant à la commande d'ouverture d'un ouvrant et de questionner le dispositif sur l'état dans lequel se trouvent toutes les autres portes fortes 2. A noter, à ce propos, que ces pupitres de commande 5, 6, 7 sont avantageusement, connectés les uns aux autres et reliés à une unité de traitement principale 9 assurant leur gestion et leur autorisant l'accès à toutes les portes fortes.

Bien entendu, cette unité de traitement principale 9 peut elle-même rester en liaison permanente à un central de surveillance 10. De plus, une imprimante 11 connectée à ladite unité de traitement principale 9 peut, avantageusement, lister l'ensemble des opérations ayant été menées au travers desdits pupitres de commande 5, 6, 7.

Ceux-ci sont munis, en outre, de moyens d'information 12 de l'usager. De tels moyens d'information 12 peuvent être constitués d'un écran de visualisation 13 ou encore se présenter sous forme de moyens de signalisation visuels 14 et/ou sonores 15.

Ainsi, à titre d'exemple, en interrogeant le dispositif 1, au travers de l'un de ces pupitres de commande 5, 6, 7 notamment sur l'état dans lequel se trouve l'un des coffres-forts ou portes fortes 2, l'information apparaîtra au niveau de l'écran de visualisation 13. Celui-ci peut, également, maintenir l'usager continuellement informé du temps qu'il lui reste à attendre avant que puisse s'effectuer l'ouverture du coffre-fort, mais aussi, de la durée dont il dispose pour procéder à cette ouverture.

Quant aux moyens de signalisation visuels 14, ceux-ci peuvent se présenter sous forme d'une série de voyants 16, éventuellement de différentes couleurs, donnant à l'usager des informations du type tout ou rien ce qui lui permet d'avoir rapidement, un aperçu des commandes en cours.

Quant aux moyens de signalisation sonores 15, ceux-ci constituent, bien évidemment, des moyens d'avertissement efficaces étant donné qu'ils permettent de rappeler à l'ordre l'usager au cas où celui-ci venait à oublier de consulter l'écran de visualisation 13 ou les voyants 16. Par exemple, un avertissement sonore peut être émis peu de temps avant l'échéance du décompte du temps de retard à l'ouverture d'un coffre-fort 2. Par ailleurs, des émissions sonores répétées, après cette échéance permettront de maintenir, sans cesse, l'usager attentif sur l'écoulement de la durée qui lui est normalement attribuée pour se rendre au niveau de ce coffre-fort ou de cette porte forte 2 afin de procéder au déverrouillage et à l'ouverture.

A ce propos, on notera qu'il est également prévu, selon l'invention, de disposer au niveau de la face externe de ces portes fortes, un second pupitre 17, 18, 19 gérant au moins un clavier 20 et relié à l'unité de traitement principale 9. Ainsi, au travers de ce dernier peuvent être introduites des instructions, par exemple un code secret, correspondant à une confirmation de commande d'ouverture dudit coffre-fort ou porte forte 2, ceci après décompte du temps relatif au retard à l'ouverture suivant une commande lancée au travers des premiers pupitres de commande 5, 6, 7.

Les avantages découlant de la présence de ces seconds pupitres de commande 17, 18, 19 au niveau de chacun des ouvrants d'un coffre-fort ou d'une porte forte 2, consistent en ce qu'il peut être introduit, au travers du clavier 20, une instruction traduisant la contrainte sous laquelle se trouve, par exemple, l'employé de banque par un cambrioleur, instruction qui peut être anodine et non repérable par ce dernier. Le central de surveillance 10 ayant connaissance de cette instruction au travers de l'unité de traitement principale 9, peut, alors, entreprendre les démarches qui s'imposent.

Bien entendu, en dehors du clavier 20, ces pupitres de commande 17, 18 et 19 disposés à l'avant des ouvrants de coffres-forts ou portes fortes 2 peuvent également regrouper l'ensemble des moyens d'information 12 analogues aux pupitres de commande 5, 6, 7 de sorte que l'usager puisse s'assurer que la manoeuvre qu'il s'apprête à effectuer correspond à la situation dans laquelle se trouve l'état d'avancement de la procédure d'ouverture d'un de ces coffres-forts ou portes fortes 2.

A noter que de tels pupitres de commande 17, 18, 19 peuvent, également, être reliés entre eux, afin de disposer, depuis l'un de ces pupitres, des informations relatives à une autre porte forte.

Au vu de la description qui précède, on constate que le dispositif de commande d'ouverture, conforme à l'invention, procure aux différents employés, d'un établissement bancaire, une gestion considérablement facilitée de ces coffres-forts ou portes fortes qui, en raison d'impératifs liés à la sécurité, comportent un retardement à l'ouverture. Il en résulte, bien évidemment, un gain de temps non négligeable pour ces employés. Ceux-ci sont, donc, davantage disponibles pour les tâches qui leur sont normalement attribuées.

## Revendications

1. Dispositif de commande d'ouverture de portes, de coffres-forts et, en général de toutes portes fortes (2), comprenant une serrure horaire à commande électrique (3) au niveau de chacune de ces portes, une électronique de gestion programmable (4) disposée dans l'enceinte des coffres ou des locaux protégés en vue de gérer lesdites serrures (3) et des moyens de commande se situant extérieurement auxdites portes, caractérisé par le fait que lesdits moyens de commande sont constitués:
- d'une part, par un ou plusieurs pupitres de commande (5, 6, 7) permettant de lancer, a distance, la procédure d'ouverture d'une porte équipée d'une serrure horaire (3) et apte à informer, à tout instant, l'usager si l'une quelconque desdites portes est ouverte ou en cours d'ouverture ou encore verrouillée;
- et, d'autre part, par un pupitre (17, 18, 19) gérant au moins un clavier (20), disposé sur chacune de ces portes pour obtenir le déverrouillage de cette dernière par introduction d'instructions de confirmation, tel qu'un code secret, durant la phase finale de ladite procédure d'ouverture.

2. Dispositif de commande d'ouverture, selon la revendication 1, caractérisé par le fait que les différents pupitres de commande (5, 6, 7) sont reliés entre eux ainsi qu'à une unité de traitement principale (9) assurant leur gestion et leur autorisant l'accès à toutes les portes équipées d'une serrure horaire (3 ).

3. Dispositif de commande d'ouverture selon la revendication 1, caractérisé par le fait que chacun des pupitres de commande (5, 6, 7) comporte un clavier (8) pour rentrer toutes les instructions correspondant à la commande d'ouverture d'une porte et de questionner le dispositif (1) sur l'état dans lequel se trouvent toutes les autres portes.

4. Dispositif de commande d'ouverture selon la revendication 1, caractérisé par le fait que chacun des pupitres de commande (5, 6, 7) comporte des moyens d'information (12) comprenant un écran de visualisation (13) et/ou des moyens de signalisation visuels (14) et/ou sonores (15).

5. Dispositif de commande d'ouverture selon les revendications 1 et 4, caractérisé par le fait que les pupitres (17, 18, 19) disposés sur les portes comportent des moyens d'information (12) analogues à ceux des pupitres de commande (5, 6, 7) et sont reliés entre eux, ainsi qu'à l'unité de traitement principale (9 ).
